# EUROPÄISCHE PATENTSCHRIFT

(11) **EP 2 046 931 B1**
(45) Veröffentlichungstag und Bekanntmachung des Hinweises auf die Patenterteilung: **21.08.2013**
(21) Anmeldenummer: 07786840.4
(22) Anmeldetag: 26.06.2007
(51) Int. Cl.: C11D 3/37

(54) **TEILCHENFÖRMIGES WASCH- ODER REINIGUNGSMITTEL**
PARTICULATE WASHING OR CLEANING COMPOSITION
AGENT DE NETTOYAGE OU DE LAVAGE SOUS FORME DE PARTICULES

(30) Priorität: 04.08.2006 DE 102006036895
(43) Veröffentlichungstag der Anmeldung: 15.04.2009
(73) Patentinhaber: Henkel AG & Co. KGaA, 40589 Düsseldorf (DE)
(72) Erfinder: MEIER, Frank, Scottsdale, Arizona, 85254 (US); SUNDER, Matthias, 40593 Düsseldorf (DE); WRUBBEL, Noelle, 40215 Düsseldorf (DE); NICKEL, Dieter, 40699 Erkrath (DE); BENDA, Konstantin, 40589 Düsseldorf (DE); BARRIAU, Emilie, 40597 Düsseldorf (DE)
(86) Internationale Anmeldenummer: PCT/EP2007/056340
(87) Internationale Veröffentlichungsnummer: WO 2008/015055

(56) Entgegenhaltungen:
- EP-A- 0 390 287
- WO-A-00/32742
- WO-A-99/13045
- WO-A-02/102959
- WO-A-2007/124370
- DE-A1- 19 848 024
- US-A- 4 970 017
- US-A- 5 795 856

## Beschreibung

Die Erfindung betrifft ein Wasch- oder Reinigungsmittel aus mindestens zwei eine voneinander verschiedene Form aufweisenden Teilchenarten.

Waschmittel sind für den Konsumenten häufig nicht differenzierbar. Soweit es sich um teilchenförmige Mittel handelt, bestehen sie in der Regel aus weißen beziehungsweise mehr oder weniger hellen Partikeln, die zumindest bei flüchtiger Betrachtung den Anschein hinterlassen, es handele sich um ein einheitlich-gleichförmiges Produkt. Um dem Anwender, der eventuell die Anweisung zum Gebrauch des Mittels nicht oder nicht ausreichend sorgfältig verinnerlicht hat, Hinweise zu geben, um welchen Typ von Waschmittel es sich handelt, sind manche Hersteller in neuerer Zeit dazu übergegangen, Anteile des teilchenförmigen Mittels anzufärben, beispielsweise einem ansonsten weißen Universalwaschmittel einen blau oder grün gefärbten Teilchenanteil zuzusetzen, ein sogenanntes Color-Waschmittel aus einer Mehrzahl verschiedenfarbiger Teilchen zusammenzusetzen, oder einem Waschmittel, bei dem man auf besonders wäschepflegende Eigenschaften hinweisen will, Teilchen in gedeckten Rot- oder Gelbtönen beizufügen. Bei Reinigungsmitteln für harte Oberflächen gilt sinngemäß das Gleiche.

Aus der internationalen Patentanmeldung WO 00/32742 A1 sind in fester Form vorliegende Tensidmischungen bekannt, deren Teilchen eine spezifische Größenverteilung haben.

Die vorliegende Erfindung geht von der Aufgabe aus, eine optisch-ästhetische Unterscheidung von teilchenförmigen Wasch- oder Reinigungsmitteln zu ermöglichen. Unter den Begriff der Waschmittel sollen dabei auch Nachbehandlungsmittel für die Wäsche, beispielsweise Weichspülmittel, sowie Universal- beziehungsweise Vollwaschmittel, Feinwaschmittel, Colorwaschmittel, Wollwaschmittel, Gardinenwaschmittel, Baukastenwaschmittel, Fleckensalze, Wäschestärken und -steifen sowie gegebenenfalls Bügelhilfen gerechnet werden.

Überraschenderweise wurde gefunden, dass dies gelingt, wenn sich die teilchenförmigen Mittel durch einen Gehalt an verschieden geformten Teilchen unterscheiden.

Gegenstand der Erfindung ist daher ein aus teilchenförmigen beziehungsweise teilchenförmig konfektionierten Wasch- oder Reinigungsmittelinhaltsstoffen bestehendes Wasch- oder Reinigungsmittel, enthaltend eine erste Art von Teilchen, die einen Formfaktor von wenigstens 0,80 aufweisen, und eine zweite Art von Teilchen, die einen Formfaktor von unter 0,80 aufweisen, welcher vorzugsweise mindestens 0,02 unterhalb des Formfaktors des Teilchens der ersten Art liegt, und aus einem schmutzablösevermögenden Polyester aufgebaut sind. Das erfindungsgemäße Wasch- oder Reinigungsmittel weist somit wenigstens zwei Arten von partikulären Bestandteilen auf. Der Begriff "Art" im Sinne dieser Erfindung bedeutet, dass die Teilchen eine voneinander verschiedene Form aufweisen: Die erste Art erscheint dem unbefangenen Betrachter im wesentlichen rund, das heißt weitgehend kugelförmig, und die zweite Art weicht erkennbar von der Kugelform ab. Diese zweite Art kann beispielsweise ellipsoid, halbkugelförmig oder auch - und dies ist besonders bevorzugt - ganz unregelmäßig geformt sein, beispielsweise als sogenannter "Bruch" vorliegen. Teilchen der ersten und der zweiten Art unterscheiden sich außer durch ihre Form auch durch ihre Inhaltsstoffe. Die erste Art der Teilchen kann durchaus mehrere verschiedene und/oder aus unterschiedlichen Inhaltsstoffen zusammengesetzte Teilchen, beispielsweise Builderteilchen, Tensidcompound-Teilchen, Bleichmittelteilchen, Bleichaktivatorteilchen, Schaumregulatorteilchen oder granular konfektionierte Enzyme, umfassen, die gewünschtenfalls verschieden groß, aber alle im wesentlichen rund beziehungsweise kugelförmig sind. Erfindungswesentlich ist, dass daneben mindestens eine weitere Teilchenart vorliegt, welche nicht rund ist. Die Eigenschaft "nicht rund", das heißt ein Abweichen der Form der hier als der zweiten Art bezeichneten Teilchen von der idealen Sphärizität, kann mit Hilfe des unten noch näher erläuterten Formfaktors (shape factor) fassbar gemacht und quantifiziert werden.

Bevorzugt ist, wenn das Mittel partikuläre Teilchen der ersten Art mit einem Formfaktor von wenigstens 0,83 aufweist. In einer weiteren Ausführungsform der Erfindung sind alle Teilchen der ersten Art wenigstens näherungsweise gleich groß, das heißt in den Teilchen der ersten Art beträgt dann das Verhältnis von d50 zu d90 wenigstens 0,60. Vorzugsweise beträgt es wenigstens 0,65, bevorzugter wenigstens 0,68, noch bevorzugter wenigstens 0,75, insbesondere 0,76 bis 0,99 und besonders bevorzugt 0,77 bis 0,95. d50 stellt dabei den Medianwert dar. Der Medianwert ist als diejenige Partikelgrösse definiert, unterhalb derer 50 % der Partikelmenge liegen. Entsprechend liegen bei d90 90 % der Partikelmenge unterhalb des Wertes, d. h. 10 % darüber. Das Verhältnis d50 / d90 nähert sich dem Wert von 1 bei sehr engen Korngrössenverteilungen, beziehungsweise liegt bei breiten Verteilungen deutlich unter 0,5. In einer besonders bevorzugten Ausführungsform umfaßt das Mittel partikuläre Teilchen der ersten Art mit einem Formfaktor von wenigstens 0,85, vorzugsweise von wenigstens 0,90, mehr bevorzugt von wenigstens 0,92 und insbesondere bevorzugt von wenigstens 0,95.

Es ist bevorzugt, daß die im erfindungsgemäßen Wasch- und/oder Reinigungsmittel enthaltenen partikulären Teilchen der ersten Art einen Formfaktor von wenigstens 0,84, 0,86, 0,87, 0,88, 0,89, 0,91, 0,92, 0,93, 0,94, 0,96, 0,97, 0,98, 0,99 oder 1 aufweisen.

Weiterhin ist es erfindungsgemäß bevorzugt, daß die im Wasch- oder Reinigungsmittel enthaltenen partikulären Teilchen der ersten Art in einer engen Korngrößenverteilung vorliegen, also das Verhältnis von d50 zu d90 möglichst hoch ist. In einer besonders bevorzugten Ausführungsform beträgt für die Teilchen der ersten Art das Verhältnis von d50 zu d90 wenigstens 0,78, vorzugsweise wenigstens 0,8, besonders bevorzugt wenigstens 0,83 und insbesondere bevorzugt wenigstens 0,85. Es ist erfindungsgemäß bevorzugt, daß für die Teilchen der ersten Art das Verhältnis von d50 zu d90 wenigstens 0,76, 0,77, 0,79, 0,81, 0,82, 0,84, 0,86, 0,87, 0,88, 0,89, 0,9, 0,91, 0,92, 0,93, 0,94, 0,95, 0,96, 0,97, 0,98 oder 0,99 beträgt.

Der Formfaktor (shape factor) ist durch moderne Partikelmeßtechniken mit digitaler Bildverarbeitung präzise bestimmbar. Eine typische Partikelformanalyse, wie sie beispielsweise mit dem Camsizer®-System von Retsch Technology oder auch mit dem KeSizer® der Firma Kemira durchführbar ist, beruht darauf, daß die Partikel beziehungsweise das Schüttgut mit einer Lichtquelle bestrahlt werden und die Partikel als Projektionsflächen erfaßt, digitalisiert und computertechnisch verarbeitet werden. Die Bestimmung der Oberflächenkrünunung erfolgt durch ein optisches Meßverfahren, bei dem der "Schattenwurf" der zu untersuchenden Teile bestimmt wird und in einen entsprechenden Formfaktor umgerechnet wird: Shape factor = 4*pi*A/U (A=Projektionsfläche des Partikels; U=Umfang des Partikels). Für Kugeln gilt Shape factor = 1; davon abweichende Partikelformen besitzen einen Wert < 1. Das zugrundeliegende Prinzip zur Bestimmung des Formfaktors wurde beispielsweise von Gordon Rittenhouse in "A visual method of estimating two-dimensional sphericity" im Journal of Sedimentary Petrology, Vol. 13, Nr. 2, Seiten 79-81 beschrieben. Die Meßgrenzen dieses optischen Analyseverfahrens betragen 15 µm beziehungsweise 90 mm. Die Zahlenwerte für d50 und d90 sind über das vorgenannte Meßverfahren ebenfalls erhältlich.

Es ist bevorzugt, daß die im erfindungsgemäßen Wasch- oder Reinigungsmittel enthaltenen partikulären Teilchen der zweiten Art einen Formfaktor von höchstens 0,79, 0,78, 0,77, 0,76, 0,75 oder 0,74 aufweisen. Vorzugsweise liegt der Wert für den Formfaktor der Teilchen der zweiten Art um 0,03, 0,04, 0,05, 0,06, 0,07, 0,08, 0,09, 0,10, 0,11, 0,12, 0,13, 0,14, 0,15, 0,16, 0,17, 0,18, 0,19, 0,20, 0,21, 0,22, 0,23, 0,24, 0,25 oder 0,26 unterhalb des Wertes für den Formfaktor der Teilchen der ersten Art.

Die d50-Werte sowohl der Teilchen der ersten Art wie auch der Teilchen der zweiten Art liegen vorzugsweise im Bereich von 0,4 mm bis 2 mm, insbesondere 0,8 mm bis 1,8 mm. In einer bevorzugten Ausführungsform der Erfindung ist der d50-Wert für die Teilchen der zweiten Art mindestens 0,05 mm, insbesondere 0,1 mm bis 0,3 mm, größer als derjenige der Teilchen der ersten Art.

Vorzugsweise besteht ein erfindungsgemäßes Mittel zu weniger als der Hälfte, insbesondere zu 1 Gew.-% bis 45 Gew.-%, besonders bevorzugt zu 1 Gew.-% bis 10 Gew.-% und beispielsweise zu 1 Gew.-% bis 5 Gew.-% aus der zweiten Art von Teilchen, wobei der Rest auf 100 Gew.-% aus Teilchen der ersten Art besteht.

Wie beispielsweise in der internationalen Patentanmeldung WO 02/102959 A1 beschrieben sind Waschmittelinhaltsstoff-Teilchen mit Formfaktoren von mindestens 0,80 durch verschiedene Herstellverfahren erhältlich, zum Beispiel nach dem sogenannten Sprühagglomerationsverfahren. Dieses Verfahren bietet den Vorteil, daß die Herstellung der Partikel und die Rundung in einem Schritt erfolgen. Beim Sprühagglomerationsverfahren werden in einem Wirbelbett die Teilchen gleichzeitig agglomeriert und getrocknet. Durch das zwiebelartige Aufbringen der Substanzen sowie durch die Bewegung der Teilchen entstehen sehr dichte und runde Partikel. Ein weiteres mögliches Verfahren sieht vor, daß zunächst rieselfähige partikuläre Teilchen, vorzugsweise mittels Extrusion, hergestellt werden und die partikulären Teilchen anschließend, vorzugsweise mit Hilfe eines Spheronizers, einer Drehtrommel, einer Dragiertrommel oder eines Dragiertellers gerundet werden. Dafür geeignete Extrusionsverfahren sind im Stand der Technik bekannt und werden beispielsweise in der internationalen Patentanmeldung WO 00/23556, in der internationalen Patentanmeldung WO 99/13045 oder auch in der europäischen Patentanmeldung EP 0 665 879 beschrieben. Auch die Herstellung der Teilchen der zweiten Art kann nach den gleichen an sich bekannten Verfahren erfolgen. Prinzipiell können Kompaktpulver beziehungsweise partikuläre Teilchen durch Versprühen und anschließendes Trockenverdichten, durch Granulation, Sprühagglomeration oder durch Extrusion erhalten werden. Erfindungsgemäß bevorzugt erfolgt die Herstellung der nicht gerundeten partikulären Teilchen durch Extrusionsverfahren, insbesondere bevorzugt unter Verwendung eines Zwei-Wellen-Extruders. Hierbei werden zunächst die für das jeweilige partikuläre Teilchen vorgesehenen Rohstoffe gemischt und im Extruder anschließend homogenisiert und plastifiziert. Durch Schneiden der extrudierten Masse am Extruderkopf können beispielsweise zylindrisch geformte Partikel erhalten werden. Die so erhaltenen partikulären Teilchen werden in einem zweiten Verfahrensschritt gerundet. Die Rundung der Teilchen der ersten Art erfolgt dabei so, daß diese nach dem Rundungsprozeß einen Formfaktor von wenigstens 0,80 aufweisen. Vorzugsweise werden die partikulären Teilchen beziehungsweise das Extrudat mit Hilfe eines sogenannten Spheronizers, einer Drehtrommel, einer Dragiertrommel oder eines Dragiertellers gerundet. Bei der Herstellung von Teilchen der zweiten Art ist dementsprechend darauf zu achten, dass der Rundungsprozess höchstens so lange ausgeführt wird, dass diese Teilchen noch einen Formfaktor unterhalb von 0,80 aufweisen. Gewünschtenfalls kann man, vorteilhaft während des Verrundungsschrittes, auf die Oberfläche aller oder einiger der Teilchen Farbstoffe aufbringen, wobei bevorzugt ist, die Teilchen der ersten Art und die Teilchen der zweiten Art verschieden einzufärben. In einer Ausführungsform der Erfindung werden die Teilchen der ersten Art weiß oder nicht eingefärbt, und die Teilchen der zweiten Art mit einer nicht-weißen Farbe gefärbt. Als Farbstoffe bevorzugt sind Acid Red 18 (CI 16255), Acid Red 26, Acid Red 27, Acid Red 33, Acid Red 51, Acid Red 87, Acid Red 88, Acid Red 92, Acid Red 95, Acid Red 249 (CI 18134), Acid Red 52 (CI 45100), Acid Violet 126, Acid Violet 48, Acid Violet 54, Acid Yellow 1, Acid Yellow 3 (CI 47005), Acid Yellow 11, Acid Yellow 23 (CI 19140), Acid Yellow 3, Direct Blue 199 (CI 74190), Direct Yellow 28 (CI 19555), Food Blue 2 (CI 42090), Food Blue 5:2 (CI 42051:2), Food Red 7(01 16255), Food Yellow 13 (CI 47005), Food Yellow 3 (CI 15985), Food Yellow 4 (CI 19140), Reactive Green 12, Solvent Green 7 (CI 59040). Besonders bevorzugte Farbstoffe sind wasserlösliche Säurefarbstoffe, beispielsweise Food Yellow 13 (Acid Yellow 3, CI 47005), Food Yellow 4 (Acid Yellow 23, CI 19140), Food Red 7 (Acid Red 18, CI 16255), Food Blue 2 (Acid Blue 9, CI 42090), Food Blue 5 (Acid Blue 3, CI 42051), Acid Red 249 (CI 18134), Acid Red 52 (CI 45100), Acid Violet 126, Acid Violet48, Acid Blue 80(01 61585), Acid Blue 182, Acid Blue 182, Acid Green 25 (CI 61570), Acid Green 81. Ebenso bevorzugt eingesetzt werden auch wasserlösliche DirektFarbstoffe, beispielsweise Direct Yellow 28 (CI 19555), Direct Blue 199 (CI 74190) und wasserlösliche Reaktiv-Farbstoffe, beispielsweise Reactive Green 12, sowie die Farbstoffe Food Yellow 3 (CI 15985), Acid Yellow 184. Ebenso bevorzugt eingesetzt werden wässrige Dispersionen folgender Pigment-Farbstoffe, Pigment Black 7 (CI 77266), Pigment Blue 15 (CI 74160), Pigment Blue 15:1 (CI 74160), Pigment Blue 15:3 (CI 74160), Pigment Green 7 (CI 74260), Pigment Orange 5, Pigment Red 112 (CI 12370), Pigment Red 112 (CI 12370), Pigment Red 122 (CI 73915), Pigment Red 179 (CI 71130), Pigment Red 184 (CI 12487), Pigment Red 188 (CI 12467), Pigment Red 4 (CI 12085), Pigment Red 5 (CI 12490), Pigment Red 9, Pigment Violet 23 (CI 51319), Pigment Yellow 1 (CI 28 11680), Pigment Yellow 13 (CI 21100), Pigment Yellow 154, Pigment Yellow 3 (CI 11710), Pigment Yellow 74, Pigment Yellow 83 (CI 21108), Pigment Yellow 97. In bevorzugten Ausführungsformen werden folgende Pigmentfarbstoffe in Form von Dispersionen eingesetzt: Pigment Yellow 1 (CI 11680), Pigment Yellow 3 (CI 11710), Pigment Red 112 (CI 12370), Pigment Red 5 (CI 12490), Pigment Red 181 (CI 73360), Pigment Violet 23 (CI 51319), Pigment Blue 15:1 (CI 74160), Pigment Green 7 (CI 74260), Pigment Black 7 (CI 77266). In ebenfalls bevorzugten Ausführungsformen werden wasserlösliche Polymerfarbstoffe, beispielsweise Liquitint RTM, Liquitint Blue HP.RTM., Liquitint Blue 65.RTM., Liquitint Patent Blue.RTM., Liquitint Royal Blue.RTM., Liquitint Experimental Yellow 8949- 43.RTM., Liquitint Green HMC.RTM.,Liquitint Yellow II.RTM. und Mischungen daraus eingesetzt.

Die Teilchen der ersten wie auch die der zweiten Art können im Prinzip beliebige übliche Inhaltsstoffe von Wasch- beziehungsweise Reinigungsmitteln enthalten, wobei hier wie auch sonst darauf zu achten ist, dass aus Gründen der ansonsten verringerten Lagerstabilität der Mittel miteinander unverträgliche Inhaltsstoffe nicht zusammen in ein Teilchen inkorporiert werden. In einer bevorzugten Ausführungsform der Erfindung ist das Teilchen der zweiten Art, nicht aber das Teilchen der ersten Art, transluzent. In der Optik ist Transluzenz die partielle Lichtdurchlässigkeit eines Körpers. In Abgrenzung zur Transparenz kann man Transluzenz als Lichtdurchlässigkeit beschreiben und Transparenz als Bild- oder Blickdurchlässigkeit. Volumenstreuung (subsurface scattering) bezeichnet die Streuung des Lichtes in transluzenten Körpern. Transluzente Körper sind teilweise lichtdurchlässig. Im Gegensatz zu lichtundurchlässigen Körpern reflektieren sie auftreffendes Licht daher nicht direkt an ihrer Oberfläche, sondern erst, nachdem es in die Materie eingedrungen ist. Bei anderen Körpern liegen mehrere teilweise lichtdurchlässige Schichten übereinander, z. B. bei organischen Stoffen wie Haut und Zellulose. Transluzente Körper brechen durch diese Effekte scheinbar mit dem Reflexionsgesetz, denn betrachtet man die äußere Oberfläche, so sind Ausfallswinkel und Einfallswinkel keinesfalls immer gleich. Ein Lichtstrahl kann an einer Stelle unter einem Winkel in den Körper eintreten und an einer völlig anderen Stelle unter einem völlig anderen Winkel wieder austreten. Dieser Effekt macht das Verhalten des Lichts praktisch unvorhersehbar. In der Optik beschreibt der Transmissionsgrad den Anteil des einfallenden Strahlungsflusses oder Lichtstroms, der ein transparentes Bauteil komplett durchdringt; also z. B. die "Durchlassgüte" eines Glases. Die Transmission von Glas liegt beispielsweise zwischen 80 und 100%; die Teilchen der zweiten Art sind vorzugsweise so transluzent, dass sie mindestens 1 %, insbesondere mindestens 5 % und besonders bevorzugt mindestens 10 % mehr Transmission aufweisen als die Teilchen der ersten Art. Hohe Transluzenz lässt sich besonders leicht realisieren, wenn man das Teilchen der zweiten Art aus einem schmutzablösevermögenden Polyester fertigt. Derartige schmutzablösevermögende Substanzen werden oft als "Soil-Release"-Wirkstoffe oder wegen ihres Vermögens, die behandelte Oberfläche, zum Beispiel der Faser, schmutzabstoßend auszurüsten, als "Soil-Repellents" bezeichnet. Wegen ihrer chemischen Ähnlichkeit zu Polyesterfasern besonders wirksame schmutzablösevermögende Wirkstoffe, die aber auch bei Geweben aus anderem Material die erwünschte Wirkung zeigen können, sind Copolyester, die Dicarbonsäureeinheiten, Alkylenglykoleinheiten und Polyalkylenglykoleinheiten enthalten. Schmutzablösevermögende Polyester der genannten Art wie auch ihr Einsatz in Waschmitteln sind seit langer Zeit bekannt.

So sind zum Beispiel Polymere aus Ethylenterephthalat und Polyethylenoxid-terephthalat, in denen die Polyethylenglykol-Einheiten Molgewichte von 750 bis 5000 aufweisen und das Molverhältnis von Ethylenterephthalat zu Polyethylenoxid-terephthalat 50:50 bis 90:10 beträgt, und deren Einsatz in Waschmitteln in der deutschen Patentschrift DE 28 57 292 beschrieben. Polymere mit Molgewicht 15 000 bis 50 000 aus Ethylenterephthalat und Polyethylenoxid-terephthalat, wobei die Polyethylenglykol-Einheiten Molgewichte von 1000 bis 10 000 aufweisen und das Molverhältnis von Ethylenterephthalat zu Polyethylenoxid-terephthalat 2:1 bis 6:1 beträgt, können gemäß der deutschen Offenlegungsschrift DE 33 24 258 in Waschmitteln eingesetzt werden. Das europäische Patent EP 066 944 betrifft Textilbehandlungsmittel, die einen Copolyester aus Ethylenglykol, Polyethylenglykol, aromatischer Dicarbonsäure und sulfonierter aromatischer Dicarbonsäure in bestimmten Molverhältnissen enthalten. Aus dem europäischen Patent EP 185 427 sind Methyl- oder Ethylgruppen-endverschlossene Polyester mit Ethylen-und/oder Propylen-terephthalat- und Polyethylenoxid-terephthalat-Einheiten und Waschmitel, die derartiges Soil-release-Polymer enthalten, bekannt. Das europäische Patent EP 241 984 betrifft einen Polyester, der neben Oxyethylen-Gruppen und Terephthalsäureeinheiten auch substituierte Ethyleneinheiten sowie Glycerineinheiten enthält. Aus dem europäischen Patent EP 241 985 sind Polyester bekannt, die neben Oxyethylen-Gruppen und Terephthalsäureeinheiten 1,2-Propylen-, 1,2-Butylen- und/oder 3-Methoxy-1,2-propylengruppen sowie Glycerineinheiten enthalten und mit C₁- bis C₄-Alkylgruppen endgruppenverschlossen sind. Die europäische Patentschrift EP 253 567 betrifft Soil-release-Polymere mit einer Molmasse von 900 bis 9000 aus Ethylenterephthalat und Polyethylenoxid-terephthalat, wobei die Polyethylenglykol-Einheiten Molgewichte von 300 bis 3000 aufweisen und das Molverhältnis von Ethylenterephthalat zu Polyethylenoxid-terephthalat 0,6 bis 0,95 beträgt. Aus der europäischen Patentanmeldung EP 272 033 sind zumindest anteilig durch C₁₋₄-Alkyl- oder Acylreste endgruppenverschlossene Polyester mit Poly-propylenterephthalat- und Polyoxyethylenterephthalat-Einheiten bekannt. Das europäische Patent EP 274 907 beschreibt sulfoethyl-endgruppenverschlossene terephthalathaltige Soil-release-Polyester. In der europäischen Patentanmeldung EP 357 280 werden durch Sulfonierung ungesättigter Endgruppen Soil-Release-Polyester mit Terephthalat-, Alkylenglykol- und Poly-C₂₋₄-Glykol-Einheiten hergestellt.

In einer bevorzugten Ausführungsform der Erfindung ist der das Teilchen der zweiten Art ausmachende Waschmittelinhaltsstoff ein schmutzablösevermögender Polyester bestehend aus den Struktureinheiten 1 bis III oder I bis IV,

-[(OCHR¹-CHR²)ₐ-O-OC-Ph-CO-]_{d} (I)

-[(OCHR³-CHR⁴)_{b}-O-OC-sPh-CO-]ₑ (II)

-[(OCHR⁵-CHR⁶)_{c}-OR⁷]_{f} (III)

-[Polyfunktionelle Einheit-]_{g} (IV)

in denen
a, b und c unabhängig voneinander jeweils für eine Zahl von 1 bis 200 steht,
d, e und f unabhängig voneinander jeweils für eine Zahl von 1 bis 50 steht,
g für eine Zahl von 0 bis 5 steht,
Ph für einen 1,4-Phenylenrest steht,
sPh für einen in Position 5 mit einer Gruppe -SO₃Me substituierten 1,3-Phenylenrest steht, Me für Li, Na, K, Mg/2, Ca/2, Al/3, Ammonium, Mono-, Di-, Tri- oder Tetraalkylammonium steht, wobei es sich bei den Alkylresten der Ammoniumionen um C₁-C₂₂-Alkyl- oder C₂-C₁₀-Hydroxyalkylreste oder deren beliebige Mischungen handelt, R¹,R²,R³,R⁴,R⁵ und R⁶ unabhängig voneinander jeweils für Wasserstoff oder eine C₁-C₁₈-n- oder iso-Alkylgruppe steht,
R⁷ für eine lineare oder verzweigte C₁-C₃₀-Alkylgruppe oder für eine lineare oder verzweigte C₂-C₃₀-Alkenylgruppe, für eine Cycloalkylgruppe mit 5 bis 9 Kohlenstoffatomen, für eine C₆-C₃₀-Arylgruppe oder für eine C₆-C₃₀-Arylalkygruppe steht, und
Polyfunktionelle Einheit für eine Einheit mit 3 bis 6 zur Veresterungsreaktion befähigten funktionellen Gruppen steht.

Bevorzugt sind darunter Polyester, in denen R¹,R²,R³,R⁴,R⁵ und R⁶ unabhängig voneinander jeweils für Wasserstoff oder Methyl, R⁷ für Methyl, a, b und c unabhängig voneinander jeweils für eine Zahl von 1 bis 200, insbesondere 1 bis 20, besonders bevorzugt 1 bis 5, außerordentlich bevorzugt a und b = 1 bedeuten und c eine Zahl von 2 bis 10 sein kann, d eine Zahl zwischen 1 und 25, insbesondere zwischen 1 bis 10, besonders bevorzugt zwischen 1 und 5, e eine Zahl zwischen 1 und 30, insbesondere zwischen 2 und 15, besonders bevorzugt zwischen 3 und 10 und f eine Zahl zwischen 0,05 und 15, insbesondere zwischen 0,1 und 10 und besonders bevorzugt zwischen 0,25 und 3 bedeutet. Derartige Polyester können beispielsweise erhalten werden durch Polykondensation von Terephthalsäuredialkylester, 5-Sulfoisophthalsäuredialkylester, Alkylenglykolen, optional Polyalkylenglykolen (bei a, b und/oder c > 1) und einseitig endverschlossenen Polyalkylenglykolen (entsprechend Einheit III). Es soll darauf hingewiesen werden, dass für Zahlen a, b, c > 1 ein polymeres Gerüst vorliegt und damit die Koeffizienten als Mittelwert jeden beliebigen Wert im gegebenen Intervall annehmen können. Dieser Wert spiegelt das zahlenmittlere Molekulargewicht wider. Als Einheit (I) kommt ein Ester von Terephthalsäure mit einem oder mehreren difunktionellen, aliphatischen Alkoholen in Frage, bevorzugt verwendet werden hierbei Ethylenglykol (R¹ und R² jeweils H) und/oder 1,2-Propylenglykol (R¹ = H und R²= -CH₃ oder umgekehrt) und/oder kürzerkettige Polyethylenglykole und/oder Poly[ethlyenglykol-co-propylenglykol] mit zahlenmittleren Molekulargewichten von 100 bis 2000 g/mol. In den Strukturen können pro Polymerkette beispielsweise 1 bis 50 Einheiten (I) enthalten sein. Als Einheit (II) kommt ein Ester von 5-Sulfoisophthalsäure mit einem oder mehreren difunktionellen, aliphatischen Alkoholen in Frage, bevorzugt verwendet werden hierbei die vorgenannten. In den Strukturen können beispielsweise 1 bis 50 Einheiten (II) vorhanden sein. Als nichtionisch einseitig verschlossene Polyalkylenglykolmonoalkylether gemäß Einheit (III) bevorzugt verwendet werden Poly[ethlyenglykol-co-propylenglykol]-monomethylether mit mittleren Molekulargewichten von 100 bis 2000 g/mol und Polyethylenglykolmonomethylether der allgemeinen Formel CH₃-O-(C₃H₄O)ₙ-H mit n = 1 bis 99, insbesondere 1 bis 20 und besonders bevorzugt 2 bis 10. Da durch Einsatz solcher einseitig verschlossener Ether das theoretische bei quantitativem Umsatz zu erzielende maximale mittlere Molekulargewicht einer Polyesterstruktur vorgegeben wird, gilt als bevorzugte Einsatzmenge der Struktureinheit (III) diejenige, die zum Erreichen der nachfolgend beschriebenen mittleren Molekulargewichte notwendig ist. Außer linearen Polyestern, die aus den Struktureinheiten (I), (II) und (III) resultieren, ist erfindungsgemäß auch der Einsatz vernetzter oder verzweigter Polyesterstrukturen. Ausgedrückt wird dies durch die Anwesenheit einer vernetzend wirkenden Polyfunktionellen Struktureinheit (IV) mit mindestens drei bis maximal 6 zur Veresterungsreaktion befähigten funktionellen Gruppen. Als funktionelle Gruppierungen können dabei beispielsweise Säure-, Alkohol-, Ester-, Anhydrid- oder Epoxygruppen benannt werden. Dabei sind auch unterschiedliche Funktionalitäten in einem Molekül möglich. Als Beispiele können hierfür Zitronensäure, Äpfelsäure, Weinsäure und Gallussäure, besonders bevorzugt 2,2-Dihydroxymethylpropionsäure dienen. Weiterhin können mehrwertige Alkohole wie Pentaerythrol, Glycerin, Sorbitol und/oder Trimethylolpropan eingesetzt werden. Auch kann es sich dabei um mehrwertige aliphatische oder aromatische Carbonsäuren, wie Benzol-1,2,3-tricarbonsäure (Hemimellithsäure), Benzol-1,2,4-tricarbonsäure (Trimellithsäure), oder Benzol-1,3,5-tricarbonsäure (Trimesithsäure) handeln. Der Gewichtsanteil an vernetzenden Monomeren, bezogen auf die Gesamtmasse des Polyesters, kann beispielsweise bis zu 10 Gew.-%, inbesondere bis 5 Gew.-% und besonders bevorzugt bis zu 3 Gew.-% betragen. Die Polyester, enthaltend die Struktureinheiten (I), (II) und (III) und gegebenenfalls (IV), haben im allgemeinen zahlenmittlere Molekulargewichte im Bereich von 700 bis 50.000 g/mol, wobei das zahlenmittlere Molekulargewicht bestimmt werden kann mittels Größenausschlusschromatographie in wässriger Lösung unter Verwendung einer Kalibrierung mit Hilfe eng verteilter Polyacrylsäure-Na-Salz - Standards. Bevorzugt liegen die zahlenmittleren Molekulargewichte im Bereich von 800 bis 25.000 g/mol, insbesondere 1.000 bis 15.000 g/ mol, besonders bevorzugt 1.200 bis 12.000 g/mol. Bevorzugt werden erfindungsgemäß als Bestandteil des Teilchens zweiter Art feste Polyester, die Erweichungspunkte oberhalb 40 °C aufweisen, eingesetzt; sie haben bevorzugt einen Erweichungspunkt zwischen 50 und 200°C, besonders bevorzugt zwischen 80°C und 150°C und außerordentlich bevorzugt zwischen 100°C und 120°C. Die Synthese der Polyester kann nach bekannten Verfahren erfolgen, beispielsweise indem man die oben genannten Komponenten unter Zusatz eines Katalysators zunächst bei Normaldruck erhitzt und dann die erforderlichen Molekulargewichte im Vakuum durch Abdestillieren überstöchiometrischer Mengen der eingesetzten Glykole aufbaut. Für die Reaktion eignen sich die bekannten Umesterungs- und Kondensationskatalysatoren, wie beispielsweise Titantetraisopropylat, Dibutylzinnoxid, Alkali- oder Erdalkalimetallalkoholate oder Antimontrioxid/Calciumacetat. Bezüglich weiterer Einzelheiten sei auf EP 442 101 verwiesen.

Bevorzugt verwendete Polyester sind von fester Konsistenz und können in einfacher Weise zu Pulver zermahlen oder zu Granulaten definierter Partikelgrößen kompaktiert bzw. agglomeriert werden. Die Granulierung kann in der Weise erfolgen, dass die bei der Synthese als Schmelze anfallenden Copolymere durch Abkühlen in einem kühlen Gasstrom, beispielsweise Luft- oder Stickstoff, oder durch Aufbringen auf eine Schuppenwalze oder auf ein Laufband zu Schuppen oder Flakes verfestigt werden. Dieses Grobgut kann gegebenenfalls beispielsweise im Walzenstuhl oder in der Siebmühle weiter vermahlen werden, der sich eine Siebung und eine wie oben geschilderte Verrundung anschließen kann. Die Granulierung kann auch in der Weise erfolgen, dass die Polyester nach der Erstarrung zu Pulver vermahlen werden und anschließend durch Kompaktierung beziehungsweise Agglomerierung und die oben geschilderte Verrundung in Granulate mit definierten Partikelgrößen umgesetzt werden.

Derartige Soil-release Polymere können in Teilchen der ersten und/oder zweiten Art eingearbeitet werden; sie werden bevorzugt in Teilchen der zweiten Art eingearbeitet und in einer besonderen Ausführungsform der Erfindung bestehen die Teilchen der zweiten Art aus derartigem Soil-release Polymer.

In einer bevorzugten Ausführungsform enthält ein erfindungsgemäßes Mittel nichtionisches Tensid, ausgewählt aus Fettalkylpolyglykosiden, Fettalkylpolyalkoxylaten, insbesondere -ethoxylaten und/oder -propoxylaten, Fettsäurepolyhydroxyamiden und/oder Ethoxylierungs-und/oder Propoxylierungsprodukten von Fettalkylaminen, vicinalen Diolen, Fettsäurealkylestern und/oder Fettsäureamiden sowie deren Mischungen, insbesondere in einer Menge im Bereich von 2 Gew.-% bis 25 Gew.-%.

Eine weitere Ausführungsform derartiger Mittel umfaßt die Anwesenheit von synthetischem Aniontensid vom Sulfat- und/oder Sulfonattyp, insbesondere Fettalkylsulfat, Fettalkylethersulfat, Sulfofettsäureester und/oder Sulfofettsäuredisalze, insbesondere in einer Menge im Bereich von 2 Gew.-% bis 25 Gew.-%. Bevorzugt wird das Aniontensid aus den Alkyl- bzw. Alkenylsulfaten und/oder den Alkyl- bzw. Alkenylethersulfaten ausgewählt, in denen die Alkyl- bzw. Alkenylgruppe 8 bis 22, insbesondere 12 bis 18 C-Atome besitzt.

Zu den in Frage kommenden nichtionischen Tensiden gehören die Alkoxylate, insbesondere die Ethoxylate und/oder Propoxylate von gesättigten oder ein- bis mehrfach ungesättigten linearen oder verzweigtkettigen Alkoholen mit 10 bis 22 C-Atomen, vorzugsweise 12 bis 18 C-Atomen. Der Alkoxylierungsgrad der Alkohole liegt dabei in der Regel zwischen 1 und 20, vorzugsweise zwischen 3 und 10. Sie können in bekannter Weise durch Umsetzung der entsprechenden Alkohole mit den entsprechenden Alkylenoxiden hergestellt werden. Geeignet sind insbesondere die Derivate der Fettalkohole, obwohl auch deren verzweigtkettige Isomere, insbesondere sogenannte Oxoalkohole, zur Herstellung verwendbarer Alkoxylate eingesetzt werden können. Brauchbar sind demgemäß die Alkoxylate, insbesondere die Ethoxylate, primärer Alkohole mit linearen, insbesondere Dodecyl-, Tetradecyl-, Hexadecyl- oder Octadecyl-Resten sowie deren Gemische. Außerdem sind entsprechende Alkoxylierungsprodukte von Alkylaminen, vicinalen Diolen und Carbonsäureamiden, die hinsichtlich des Alkylteils den genannten Alkoholen entsprechen, verwendbar. Darüberhinaus kommen die Ethylenoxid- und/oder Propylenoxid-Insertionsprodukte von Fettsäurealkylestern, wie sie gemäß dem in der internationalen Patentanmeldung WO 90/13533 angegebenen Verfahren hergestellt werden können, sowie Fettsäurepolyhydroxyamide, wie sie gemäß den Verfahren der US-amerikanischen Patentschriften US 1 985 424, US 2 016 962 und US 2 703 798 sowie der internationalen Patentanmeldung WO 92/06984 hergestellt werden können, in Betracht. Zur Einarbeitung in die erfindungsgemäßen Mittel geeignete sogenannte Alkylpolyglykoside sind Verbindungen der allgemeinen Formel (G)ₙ-OR, in der R einen Alkyl- oder Alkenylrest mit 8 bis 22 C-Atomen, G eine Glykoseeinheit und n eine Zahl zwischen 1 und 10 bedeuten. Derartige Verbindungen und ihre Herstellung werden zum Beispiel in den europäischen Patentanmeldungen EP 92 355, EP 301 298, EP 357 969 und EP 362 671 oder der US-amerikanischen Patentschrift US 3 547 828 beschrieben. Bei der Glykosidkomponente (G)ₙ handelt es sich um Oligo- oder Polymere aus natürlich vorkommenden Aldose- oder Ketose-Monomeren, zu denen insbesondere Glucose, Mannose, Fruktose, Galaktose, Talose, Gulose, Altrose, Allose, Idose, Ribose, Arabinose, Xylose und Lyxose gehören. Die aus derartigen glykosidisch verknüpften Monomeren bestehenden Oligomere werden außer durch die Art der in ihnen enthaltenen Zucker durch deren Anzahl, den sogenannten Oligomerisierungsgrad, charakterisiert. Der Oligomerisierungsgrad n nimmt als analytisch zu ermittelnde Größe im allgemeinen gebrochene Zahlenwerte an; er liegt bei Werten zwischen 1 und 10, bei den vorzugsweise eingesetzten Glykosiden unter einem Wert von 1,5, insbesondere zwischen 1,2 und 1,4. Bevorzugter Monomer-Baustein ist wegen der guten Verfügbarkeit Glucose. Der Alkyl- oder Alkenylteil R der Glykoside stammt bevorzugt ebenfalls aus leicht zugänglichen Derivaten nachwachsender Rohstoffe, insbesondere aus Fettalkoholen, obwohl auch deren verzweigtkettige Isomere, insbesondere sogenannte Oxoalkohole, zur Herstellung verwendbarer Glykoside eingesetzt werden können. Brauchbar sind demgemäß insbesondere die primären Alkohole mit linearen Octyl-, Decyl-, Dodecyl-, Tetradecyl-, Hexadecyl- oder Octadecylresten sowie deren Gemische. Besonders bevorzugte Alkylglykoside enthalten einen Kokosfettalkylrest, das heißt Mischungen mit im wesentlichen R=Dodecyl und R=Tetradecyl.

Nichtionisches Tensid ist in erfindungsgemäßen Mitteln vorzugsweise in Mengen von 1 Gew.-% bis 30 Gew.-%, insbesondere von 1 Gew.-% bis 25 Gew.-% enthalten.

Solche Mittel können stattdessen oder zusätzlich weitere Tenside, vorzugsweise synthetische Aniontenside des Sulfat- oder Sulfonat-Typs, in Mengen von vorzugsweise nicht über 20 Gew.-%, insbesondere von 0,1 Gew.-% bis 18 Gew.-%, jeweils bezogen auf gesamtes Mittel, enthalten. Als für den Einsatz in derartigen Mitteln besonders geeignete synthetische Aniontenside sind die Alkyl- und/oder Alkenylsulfate mit 8 bis 22 C-Atomen, die ein Alkali-, Ammonium- oder Alkyl- beziehungsweise Hydroxyalkyl-substituiertes Ammoniumion als Gegenkation tragen, zu nennen. Bevorzugt sind die Derivate der Fettalkohole mit insbesondere 12 bis 18 C-Atomen und deren verzweigtkettiger Analoga, der sogenannten Oxoalkohole. Die Alkyl- und Alkenylsulfate können in bekannter Weise durch Reaktion der entsprechenden Alkoholkomponente mit einem üblichen Sulfatierungsreagenz, insbesondere Schwefeltrioxid oder Chlorsulfonsäure, und anschließende Neutralisation mit Alkali-, Ammonium- oder Alkyl- beziehungsweise Hydroxyalkyl-substituierten Ammoniumbasen hergestellt werden. Derartige Alkyl- und/oder Alkenylsulfate sind in den Mitteln, welche ein erfindungsgemäßes Polymer enthalten, vorzugsweise in Mengen von 0,1 Gew.-% bis 20 Gew.-%, insbesondere von 0,5 Gew.-% bis 18 Gew.-% enthalten.

Zu den einsetzbaren Tensiden vom Sulfat-Typ gehören auch die sulfatierten Alkoxylierungsprodukte der genannten Alkohole, sogenannte Ethersulfate. Vorzugsweise enthalten derartige Ethersulfate 2 bis 30, insbesondere 4 bis 10 Ethylenglykol-Gruppen pro Molekül. Zu den geeigneten Aniontensiden vom Sulfonat-Typ gehören die durch Umsetzung von Fettsäureestern mit Schwefeltrioxid und anschließender Neutralisation erhältlichen µ-Sulfoester, insbesondere die sich von Fettsäuren mit 8 bis 22 C-Atomen, vorzugsweise 12 bis 18 C-Atomen, und linearen Alkoholen mit 1 bis 6 C-Atomen, vorzugsweise 1 bis 4 C-Atomen, ableitenden Sulfonierungsprodukte, sowie die durch formale Verseifung aus diesen hervorgehenden Sulfofettsäuren.

Als weitere fakultative tensidische Inhaltsstoffe kommen Seifen in Betracht, wobei gesättigte Fettsäureseifen, wie die Salze der Laurinsäure, Myristinsäure, Palmitinsäure oder Stearinsäure, sowie aus natürlichen Fettsäuregemischen, zum Beispiel Kokos-, Palmkern- oder Talgfettsäuren, abgeleitete Seifen geeignet sind. Insbesondere sind solche Seifengemische bevorzugt, die zu 50 Gew.-% bis 100 Gew.-% aus gesättigten C₁₂-C₁₈-Fettsäureseifen und zu bis 50 Gew.-% aus Ölsäureseife zusammengesetzt sind. Vorzugsweise ist Seife in Mengen von 0,1 Gew.-%bis 5 Gew.-% enthalten.

In einer weiteren Ausführungsform enthält ein erfindungsgemäßes Mittel wasserlöslichen und/oder wasserunlöslichen Builder, insbesondere ausgewählt aus Alkalialumosilikat, kristallinem Alkalisilikat mit Modul über 1, monomerem Polycarboxylat, polymerem Polycarboxylat und deren Mischungen, insbesondere in Mengen im Bereich von 2,5 Gew.-% bis 60 Gew.-%. Es enthält vorzugsweise 20 Gew.-% bis 55 Gew.-% wasserlöslichen und/oder wasserunlöslichen, organischen und/oder anorganischen Builder. Zu den wasserlöslichen organischen Buildersubstanzen gehören insbesondere solche aus der Klasse der Polycarbonsäuren, insbesondere Citronensäure und Zuckersäuren, sowie der polymeren (Poly-)carbonsäuren, insbesondere die durch Oxidation von Polysacchariden zugänglichen Polycarboxylate der internationalen Patentanmeldung WO 93/16110, polymere Acrylsäuren, Methacrylsäuren, Maleinsäuren und Mischpolymere aus diesen, die auch geringe Anteile polymerisierbarer Substanzen ohne Carbonsäurefunktionalität einpolymerisiert enthalten können. Die relative Molekülmasse der Homopolymeren ungesättiger Carbonsäuren liegt im allgemeinen zwischen 5000 und 200000, die der Copolymeren zwischen 2000 und 200000, vorzugsweise 50000 bis 120000, bezogen auf freie Säure. Ein besonders bevorzugtes Acrylsäure-Maleinsäure-Copolymer weist eine relative Molekülmasse von 50000 bis 100000 auf. Geeignete, wenn auch weniger bevorzugte Verbindungen dieser Klasse sind Copolymere der Acrylsäure oder Methacrylsäure mit Vinylethern, wie Vinylmethylethem, Vinylester, Ethylen, Propylen und Styrol, in denen der Anteil der Säure mindestens 50 Gew.-% beträgt. Als wasserlösliche organische Buildersubstsanzen können auch Terpolymere eingesetzt werden, die als Monomere zwei Carbonsäuren und/oder deren Salze sowie als drittes Monomer Vinylalkohol und/oder ein Vinylalkohol-Derivat oder ein Kohlenhydrat enthalten. Das erste saure Monomer beziehungsweise dessen Salz leitet sich von einer monoethylenisch ungesättigten C₃-C₈-Carbonsäure und vorzugsweise von einer C₃-C₄-Monocarbonsäure, insbesondere von (Meth-)acrylsäure ab. Das zweite saure Monomer beziehungsweise dessen Salz kann ein Derivat einer C₄-C₈-Dicarbonsäure, vorzugsweise einer C₄-C₈-Dicarbonsäure sein, wobei Maleinsäure besonders bevorzugt ist. Die dritte monomere Einheit wird in diesem Fall von Vinylalkohol und/oder vorzugsweise einem veresterten Vinylalkohol gebildet. Insbesondere sind Vinylalkohol-Derivate bevorzugt, welche einen Ester aus kurzkettigen Carbonsäuren, beispielsweise von C₁-C₄-Carbonsäuren, mit Vinylalkohol darstellen. Bevorzugte Terpolymere enthalten dabei 60 Gew.-% bis 95 Gew.-%, insbesondere 70 Gew.-% bis 90 Gew.-% (Meth)acrylsäure bzw. (Meth)acrylat, besonders bevorzugt Acrylsäure bzw. Acrylat, und Maleinsäure bzw. Maleat sowie 5 Gew.-% bis 40 Gew.-%, vorzugsweise 10 Gew.-% bis 30 Gew.-% Vinylalkohol und/oder Vinylacetat. Ganz besonders bevorzugt sind dabei Terpolymere, in denen das Gewichtsverhältnis (Meth)acrylsäure beziehungsweise (Meth)acrylat zu Maleinsäure beziehungsweise Maleat zwischen 1:1 und 4:1, vorzugsweise zwischen 2:1 und 3:1 und insbesondere 2:1 und 2,5:1 liegt. Dabei sind sowohl die Mengen als auch die Gewichtsverhältnisse auf die Säuren bezogen. Das zweite saure Monomer beziehungsweise dessen Salz kann auch ein Derivat einer Allylsulfonsäure sein, die in 2-Stellung mit einem Alkylrest, vorzugsweise mit einem C₁-C₄-Alkylrest, oder einem aromatischen Rest, der sich vorzugsweise von Benzol oder Benzol-Derivaten ableitet, substituiert ist. Bevorzugte Terpolymere enthalten dabei 40 Gew.-%bis 60 Gew.-%, insbesondere 45 bis 55 Gew.-% (Meth)acrylsäure beziehungsweise (Meth)acrylat, besonders bevorzugt Acrylsäure beziehungsweise Acrylat, 10 Gew.-% bis 30 Gew.-%, vorzugsweise 15 Gew.-% bis 25 Gew.-% Methallylsulfonsäure bzw. Methallylsulfonat und als drittes Monomer 15 Gew.-% bis 40 Gew.-%, vorzugsweise 20 Gew.-% bis 40 Gew.-% eines Kohlenhydrats. Dieses Kohlenhydrat kann dabei beispielsweise ein Mono-, Di-, Oligo- oder Polysaccharid sein, wobei Mono-, Di- oder Oligosaccharide bevorzugt sind, besonders bevorzugt ist Saccharose. Durch den Einsatz des dritten Monomers werden vernmtlich Sollbruchstellen in dem Polymer eingebaut, die für die gute biologische Abbaubarkeit des Polymers verantwortlich sind. Diese Terpolymere lassen sich insbesondere nach Verfahren herstellen, die in der deutschen Patentschrift DE 42 21 381 und der deutschen Patentanmeldung DE 43 00 772 beschrieben sind, und weisen im allgemeinen eine relative Molekülmasse zwischen 1000 und 200000, vorzugsweise zwischen 200 und 50000 und insbesondere zwischen 3000 und 10000 auf. Alle genannten Polycarbonsäuren werden in der Regel in Form ihrer wasserlöslichen Salze, insbesondere ihre Alkalisalze, eingesetzt.

Derartige organische Buildersubstanzen sind vorzugsweise in Mengen bis zu 40 Gew.-%, insbesondere bis zu 25 Gew.-% und besonders bevorzugt von 1 Gew.-% bis 5 Gew.-% enthalten.

Als wasserunlösliche, wasserdispergierbare anorganische Buildermaterialien werden insbesondere kristalline oder amorphe Alkalialumosilikate, in Mengen von bis zu 50 Gew.-%, vorzugsweise nicht über 40 Gew.-% und in flüssigen Mitteln insbesondere von 1 Gew.-% bis 5 Gew.-%, eingesetzt. Unter diesen sind die kristallinen Alumosilikate in Waschmittelqualität, insbesondere Zeolith NaA und gegebenenfalls NaX, bevorzugt. Mengen nahe der genannten Obergrenze werden vorzugsweise in festen, teilchenförmigen Mitteln eingesetzt. Geeignete Alumosilikate weisen insbesondere keine Teilchen mit einer Korngröße über 30 µm auf und bestehen vorzugsweise zu wenigstens 80 Gew.-% aus Teilchen mit einer Größe unter 10 µm. Ihr Calciumbindevermögen, das nach den Angaben der deutschen Patentschrift DE 24 12 837 bestimmt werden kann, liegt im Bereich von 100 bis 200 mg CaO pro Gramm. Geeignete Substitute beziehungsweise Teilsubstitute für das genannte Alumosilikat sind kristalline Alkalisilikate, die allein oder im Gemisch mit amorphen Silikaten vorliegen können. Die in den Mitteln als Gerüststoffe brauchbaren Alkalisilikate weisen vorzugsweise ein molares Verhältnis von Alkalioxid zu SiO₂ unter 0,95, insbesondere von 1:1,1 bis 1:12 auf und können amorph oder kristallin vorliegen. Bevorzugte Alkalisilikate sind die Natriumsilikate, insbesondere die amorphen Natriumsilikate, mit einem molaren Verhältnis Na₂O:SiO₂ von 1:2 bis 1:2,8. Derartige amorphe Alkalisilikate sind beispielsweise unter dem Namen Portil® im Handel erhältlich. Solche mit einem molaren Verhältnis Na₂O:SiO₂ von 1:1,9 bis 1:2,8 können nach dem Verfahren der europäischen Patentanmeldung EP 0 425 427 hergestellt werden. Sie werden im Rahmen der Herstellung bevorzugt als Feststoff und nicht in Form einer Lösung zugegeben. Als kristalline Silikate, die allein oder im Gemisch mit amorphen Silikaten vorliegen können, werden vorzugsweise kristalline Schichtsilikate der allgemeinen Formel Na₂SiₓO₂ₓ₊₁ · yH₂O eingesetzt, in der x, das sogenannte Modul, eine Zahl von 1,9 bis 4 und y eine Zahl von 0 bis 20 ist und bevorzugte Werte für x 2, 3 oder 4 sind. Kristalline Schichtsilikate, die unter diese allgemeine Formel fallen, werden beispielsweise in der europäischen Patentanmeldung EP 0 164 514 beschrieben. Bevorzugte kristalline Schichtsilikate sind solche, bei denen x in der genannten allgemeinen Formel die Werte 2 oder 3 annimmt. Insbesondere sind sowohl ß- als auch d-Natriumdisilikate (Na₂Si₂O₅ · H₂O) bevorzugt, wobei ß-Natriumdisilikat beispielsweise nach dem Verfahren erhalten werden kann, das in der internationalen Patentanmeldung WO 91/08171 beschrieben ist. d-Natriumsilikate mit einem Modul zwischen 1,9 und 3,2 können gemäß den japanischen Patentanmeldungen JP 04/238 809 oder JP 04/260 610 hergestellt werden. Auch aus amorphen Alkalisilikaten hergestellte, praktisch wasserfreie kristalline Alkalisilikate der obengenannten allgemeinen Formel, in der x eine Zahl von 1,9 bis 2,1 bedeutet, herstellbar wie in den europäischen Patentanmeldungen EP 0 548 599, EP 0 502 325 und EP 0 425 428 beschrieben, können in Mitteln, welche ein erfindungsgemäßes Polymer enthalten, eingesetzt werden. In einer weiteren bevorzugten Ausführungsform erfindungsgemäßer Mittel wird ein kristallines Natriumschichtsilikat mit einem Modul von 2 bis 3 eingesetzt, wie es nach dem Verfahren der europäischen Patentanmeldung EP 0 436 835 aus Sand und Soda hergestellt werden kann. Kristalline Natriumsilikate mit einem Modul im Bereich von 1,9 bis 3,5, wie sie nach den Verfahren der europäischen Patentschriften EP 0 164 552 und/oder der europäischen Patentanmeldung EP 0 294 753 erhältlich sind, werden in einer weiteren bevorzugten Ausführungsform von Wasch- oder Reinigungsmitteln, welche ein erfindungsgemäßes Polymer enthalten, eingesetzt. Deren Gehalt an Alkalisilikaten beträgt vorzugsweise 1 Gew.-% bis 50 Gew.-% und insbesondere 5 Gew.-% bis 35 Gew.-%, bezogen auf wasserfreie Aktivsubstanz. Falls als zusätzliche Buildersubstanz auch Alkalialumosilikat, insbesondere Zeolith, vorhanden ist, beträgt der Gehalt an Alkalisilikat vorzugsweise 1 Gew.-% bis 15 Gew.-% und insbesondere 2 Gew.-% bis 8 Gew.-%, bezogen auf wasserfreie Aktivsubstanz. Das Gewichtsverhältnis Alumosilikat zu Silikat, jeweils bezogen auf wasserfreie Aktivsubstanzen, beträgt dann vorzugsweise 4:1 bis 10:1. In Mitteln, die sowohl amorphe als auch kristalline Alkalisilikate enthalten, beträgt das Gewichtsverhältnis von amorphem Alkalisilikat zu kristallinem Alkalisilikat vorzugsweise 1:2 bis 2:1 und insbesondere 1:1 1 bis 2:1.

Zusätzlich zum genannten anorganischen Builder können weitere wasserlösliche oder wasserunlösliche anorganische Substanzen in den Mitteln, eingesetzt werden. Geeignet sind in diesem Zusammenhang die Alkalicarbonate, Alkalihydrogencarbonate und Alkalisulfate sowie deren Gemische. Derartiges zusätzliches anorganisches Material kann in Mengen bis zu 70 Gew.-% vorhanden sein, fehlt jedoch vorzugsweise ganz.

Zusätzlich können die Mittel weitere in Wasch- und Reinigungsmitteln übliche Bestandteile enthalten. Zu diesen fakultativen Bestandteilen gehören insbesondere Enzyme, Enzymstabilisatoren, Bleichmittel, Bleichaktivatoren, Komplexbildner für Schwermetalle, beispielsweise Aminopolycarbonsäuren, Aminohydroxypolycarbonsäuren, Polyphosphonsäuren und/oder Aminopolyphosphonsäuren, Vergrauungsinhibitoren, beispielsweise Celluloseether, Farbübertragungsinhibitoren, beispielsweise Polyvinylpyrrolidon oder Polyvinylpyrdin-N-oxid, Schauminhibitoren, beispielsweise Organopolysiloxane oder Paraffine, und optische Aufheller, beispielsweise Stilbendisulfonsäurederivate. Vorzugsweise sind in erfindungsgemäßen Mitteln bis zu 1 Gew.-%, insbesondere 0,01 Gew.-% bis 0,5 Gew.-% optische Aufheller, insbesondere eine oder mehrere Verbindungen aus der Klasse der substituierten 4,4'-Bis-(2,4,6-triamino-s-tri-azinyl)-stilben-2,2'-disulfonsäuren, bis zu 5 Gew.-%, insbesondere 0,1 Gew.-% bis 2 Gew.-% Komplexbildner für Schwermetalle, insbesondere Aminoalkylenphosphonsäuren und deren Salze, bis zu 3 Gew.-%, insbesondere 0,5 Gew.-% bis 2 Gew.-% Vergrauungsinhibitoren und bis zu 2 Gew.-%, insbesondere 0,1 Gew.-% bis 1 Gew.-% Schauminhibitoren enthalten, wobei sich die genannten Gewichtsanteile jeweils auf gesamtes Mittel beziehen.

Gegebenenfalls anwesende Enzyme werden vorzugsweise aus der Gruppe umfassend Protease, Amylase, Pullulanase, Mannanase, Lipase, Cellulase, Hemicellulase, Oxidase, Peroxidase oder Mischungen aus diesen ausgewählt. In erster Linie kommt aus Mikroorganismen, wie Bakterien oder Pilzen, gewonnene Protease in Frage. Sie kann in bekannter Weise durch Fermentationsprozesse aus geeigneten Mikroorganismen gewonnen werden, die zum Beispiel in den deutschen Offenlegungsschriften DE 19 40 488, DE 20 44 161, DE 22 01 803 und DE 21 21 397, den US-amerikanischen Patentschriften US 3 632 957 und US 4 264 738, der europäischen Patentanmeldung EP 006 638 sowie der internationalen Patentanmeldung WO 91/02792 beschrieben sind. Proteasen sind im Handel beispielsweise unter den Namen BLAP®, Savinase®, Esperase®, Maxatase®, Optimase®, Alcalase®, Durazym® oder Maxapem® erhältlich. Die einsetzbare Lipase kann aus Humicola lanuginosa, wie beispielsweise in den europäischen Patentanmeldungen EP 258 068, EP 305 216 und EP 341 947 beschrieben, aus Bacillus-Arten, wie beispielsweise in der internationalen Patentanmeldung WO 91/16422 oder der europäischen Patentanmeldung EP 384 717 beschrieben, aus Pseudomonas-Arten, wie beispielsweise in den europäischen Patentanmeldungen EP 468 102, EP 385 401, EP 375 102, EP 334 462, EP 331 376, EP 330 641, EP 214 761, EP 218 272 oder EP 204 284 oder der internationalen Patentanmeldung WO 90/10695 beschrieben, aus Fusarium-Arten, wie beispielsweise in der europäischen Patentanmeldung EP 130 064 beschrieben, aus Rhizopus-Arten, wie beispielsweise in der europäischen Patentanmeldung EP 117 553 beschrieben, oder aus Aspergillus-Arten, wie beispielsweise in der europäischen Patentanmeldung EP 167 309 beschrieben, gewonnen werden. Geeignete Lipasen sind beispielsweise unter den Namen Lipolase®, Lipozym®, Lipomax®, Amano®-Lipase, Toyo-Jozo®-Lipase, Meito®-Lipase und Diosynth®-Lipase im Handel erhältlich. Geeignete Amylasen sind beispielsweise unter den Namen Maxamyl® und Termamyl® handelsüblich. Die einsetzbare Cellulase kann ein aus Bakterien oder Pilzen gewinnbares Enzym sein, welches ein pH-Optimum vorzugsweise im schwach sauren bis schwach alkalischen Bereich von 6 bis 9,5 aufweist. Derartige Cellulasen sind beispielsweise aus den deutschen Offenlegungsschriften DE 31 17 250, DE 32 07 825, DE 32 07 847, DE 33 22 950 oder den europäischen Patentanmeldungen EP 265 832, EP 269 977, EP 270 974, EP 273 125 sowie EP 339 550 bekannt.

Zu den geeigneten Schauminhibitoren gehören langkettige Seifen, insbesondere Behenseife, Fettsäureamide, Paraffine, Wachse, Mikrokristallinwachse, Organopolysiloxane und deren Gemische, die darüberhinaus mikrofeine, gegebenenfalls silanierte oder anderweitig hydrophobierte Kieselsäure enthalten können. Zum Einsatz in erfindungsgemäß partikelförmigen Mitteln sind derartige Schauminhibitoren vorzugsweise an granulare, wasserlösliche Trägersubstanzen gebunden, wie beispielsweise in der deutschen Offenlegungsschrift DE 34 36 194, den europäischen Patentanmeldungen EP 262 588, EP 301 414, EP 309 931 oder der europäischen Patentschrift EP 150 386 beschrieben.

Ferner kann das ein Mittel, welches ein erfindungsgemäßes Polymer enthält, Vergrauungsinhibitoren enthalten. Vergrauungsinhibitoren haben die Aufgabe, den von der Faser abgelösten Schmutz in der Flotte suspendiert zu halten und so das Vergrauen der Fasern zu verhindern. Hierzu sind wasserlösliche Kolloide meist organischer Natur geeignet, beispielsweise die wasserlöslichen Salze polymerer Carbonsäuren, Leim, Gelatine, Salze von Ethercarbonsäuren oder Ethersulfonsäuren der Stärke oder der Cellulose oder Salze von sauren Schwefelsäureestern der Cellulose oder der Stärke. Auch wasserlösliche, saure Gruppen enthaltende Polyamide sind für diesen Zweck geeignet. Weiterhin lassen sich lösliche Stärkepräparate und andere als die obengenannten Stärkeprodukte verwenden, zum Beispiel teilhydrolysierte Stärke. Na-Carboxymethylcellulose, Methylcellulose, Methylhydroxyethylcellulose und deren Gemische werden bevorzugt eingesetzt.

Eine weitere Ausführungsform eines erfindungsgemäßen Mittels enthält Bleichmittel auf Persauerstoffbasis, insbesondere in Mengen im Bereich von 5 Gew.-% bis 70 Gew.-%, sowie gegebenenfalls Bleichaktivator, insbesondere in Mengen im Bereich von 2 Gew.-% bis 10 Gew.-%. Diese in Betracht kommenden Bleichmittel sind die in Waschmitteln in der Regel verwendeten festen Persauerstoffverbindungen wie Perborat, das als Tetra- oder Monohydrat vorliegen kann, Percarbonat, Perpyrophosphat und Persilikat, die in der Regel als Alkalisalze, insbesondere als Natriumsalze, vorliegen. Derartige Bleichmittel sind in Waschmitteln vorzugsweise in Mengen bis zu 25 Gew.-%, insbesondere bis zu 15 Gew.-% und besonders bevorzugt von 5 Gew.-% bis 15 Gew.-%, jeweils bezogen auf gesamtes Mittel, vorhanden. Die fakultativ vorhandene Komponente der Bleichaktivatoren umfaßt die üblicherweise verwendeten N- oder O-Acylverbindungen, beispielsweise mehrfach acylierte Alkylendiamine, insbesondere Tetraacetylethylendiamin, acylierte Glykolurile, insbesondere Tetraacetylglykoluril, N-acylierte Hydantoine, Hydrazide, Triazole, Urazole, Diketopiperazine, Sulfurylamide und Cyanurate, außerdem Carbonsäureanhydride, insbesondere Phthalsäureanhydrid, Carbonsäureester, insbesondere Natrium-isononanoylphenolsulfonat, und acylierte Zuckerderivate, insbesondere Pentaacetylglukose. Die Bleichaktivatoren können zur Vermeidung der Wechselwirkung mit den Perverbindungen bei der Lagerung in bekannter Weise mit Hüllsubstanzen überzogen beziehungsweise granuliert worden sein, wobei mit Hilfe von Carboxymethylcellulose granuliertes Tetraacetylethylendiamin mit mittleren Korngrößen von 0,01 mm bis 0,8 mm, wie es beispielsweise nach dem in der europäischen Patentschrift EP 37 026 beschriebenen Verfahren hergestellt werden kann, und/oder granuliertes 1,5-Diacetyl-2,4-dioxohexahydro-1,3,5-triazin, wie es nach dem in der deutschen Patentschrift DD 255 884 beschriebenen Verfahren hergestellt werden kann, besonders bevorzugt ist. In Waschmitteln sind derartige Bleichaktivatoren vorzugsweise in Mengen bis zu 8 Gew.-%, insbesondere von 2 Gew.-% bis 6 Gew.-%, jeweils bezogen auf gesamtes Mittel, enthalten. Zusätzlich zu dem oder anstelle des Systems aus Bleichmittel und damit reagierendem Bleichaktivator können auch Percarbonsäuren, wie beispielsweise Peroxydodecandisäure (DPDA), Peroxybernsteinsäure-Nonylamid (NAPSA), das Nonylamid der Peroxyadipinsäure-Nonylamid (NAPAA) Decyldiperoxybernsteinsäure (DDPSA) oder Phthalimidoperoxycapronsäure (PAP) eingesetzt werden.

## Patentansprüche

1. Aus teilchenförmigen beziehungsweise teilchenförmig konfektionierten Wasch- oder Reinigungsmittelinhaltsstoffen bestehendes Wasch- oder Reinigungsmittel, enthaltend eine erste Art von Teilchen, die einen Formfaktor von wenigstens 0,80 aufweisen, und eine zweite Art von Teilchen, die einen Formfaktor von unter 0,80 aufweisen und aus einem schmutzablösevermögenden Polyester gefertigt sind.

2. Mittel nach Anspruch 1, **dadurch gekennzeichnet, dass** die erste Art von Teilchen einen Formfaktor von wenigstens 0,83, insbesondere wenigstens 0,85, vorzugsweise wenigstens 0,90, mehr bevorzugt wenigstens 0,92 und insbesondere bevorzugt wenigstens 0,95 aufweist.

3. Mittel nach Anspruch 1 oder 2, **dadurch gekennzeichnet, dass** in den Teilchen der ersten Art das Verhältnis von d50 zu d90 wenigstens 0,60, insbesondere wenigstens 0,65, bevorzugt wenigstens 0,70 und besonders bevorzugt 0,76 bis 0,99 beträgt.

4. Mittel nach einem der Ansprüche 1 bis 3, **dadurch gekennzeichnet, dass** die zweite Art von Teilchen einen Formfaktor von höchstens 0,79, 0,78, 0,77, 0,76, 0,75 oder 0,74 aufweist.

5. Mittel nach einem der Ansprüche 1 bis 4, **dadurch gekennzeichnet, dass** der Wert für den Formfaktor der Teilchen der zweiten Art um 0,02, 0,03, 0,04, 0,05, 0,06, 0,07, 0,08, 0,09, 0,10, 0,11, 0,12, 0,13, 0,14, 0,15, 0,16, 0,17, 0,18, 0,19, 0,20, 0,21, 0,22, 0,23, 0,24, 0,25 oder 0,26 unterhalb des Wertes für den Formfaktor der Teilchen der ersten Art liegt.

6. Mittel nach einem der Ansprüche 1 bis 5, **dadurch gekennzeichnet, dass** der d50-Wert sowohl der Teilchen der ersten Art wie auch der Teilchen der zweiten Art im Bereich von 0,4 mm bis 2 mm, insbesondere von 0,8 mm bis 1,8 mm liegt.

7. Mittel nach einem der Ansprüche 1 bis 6, **dadurch gekennzeichnet, dass** der d50-Wert für die Teilchen der zweiten Art mindestens 0,05 mm, insbesondere 0,1 mm bis 0,3 mm, größer als derjenige der Teilchen der ersten Art ist.

8. Mittel nach einem der Ansprüche 1 bis 7, **dadurch gekennzeichnet, dass** es zu weniger als der Hälfte, insbesondere zu 1 Gew.-% bis 45 Gew.-%, besonders bevorzugt zu 1 Gew.-% bis 10 Gew.-% und beispielsweise zu 1 Gew.-% bis 5 Gew.-% aus der zweiten Art von Teilchen, und als Rest auf 100 Gew.-% aus Teilchen der ersten Art besteht.

9. Mittel nach einem der Ansprüche 1 bis 8, **dadurch gekennzeichnet, dass** die Teilchen der ersten Art weiß oder nicht eingefärbt, und die Teilchen der zweiten Art mit einer nicht-weißen Farbe gefärbt sind.

10. Mittel nach einem der Ansprüche 1 bis 9, **dadurch gekennzeichnet, dass** die Teilchen der zweiten Art transluzent sind.

11. Mittel nach Anspruch 10, **dadurch gekennzeichnet, dass** die Teilchen der zweiten Art mindestens 1 %, insbesondere mindestens 5 % und besonders bevorzugt mindestens 10 % mehr Transmission aufweisen als die Teilchen der ersten Art.

12. Mittel nach einem der Ansprüche 1 bis 11, **dadurch gekennzeichnet, dass** der das Teilchen der zweiten Art ausmachende Waschmittelinhaltsstoff ein schmutzablösevermögender Polyester, bestehend aus den Struktureinheiten I bis III oder I bis IV, ist,
-[(OCHR¹-CHR²)ₐ-O-OC-Ph-CO-]_{d} (I)
-[(OCHR³-CHR⁴)_{b}-O-OC-sPh-CO-]ₑ (II)
-[(OCHR⁵-CHR⁶)_{c}-OR⁷]_{f} (III)
-[Polyfunktionelle Einheit-]g (IV)
in denen
a, b und c unabhängig voneinander jeweils für eine Zahl von 1 bis 200 steht,
d, e und f unabhängig voneinander jeweils für eine Zahl von 1 bis 50 steht,
g für eine Zahl von 0 bis 5 steht,
Ph für einen 1,4-Phenylenrest steht,
sPh für einen in Position 5 mit einer Gruppe -SO₃Me substituierten 1,3-Phenylenrest steht,
Me für Li, Na, K, Mg/2, Ca/2, Al/3, Ammonium, Mono-, Di-, Tri- oder Tetraalkylammonium steht, wobei es sich bei den Alkylresten der Ammoniumionen um C₁-C₂₂-Alkyl- oder C₂-C₁₀-Hydroxyalkylreste oder deren beliebige Mischungen handelt, R¹,R²,R³,R⁴,R⁵ und R⁶ unabhängig voneinander jeweils für Wasserstoff oder eine C₁-C₁₈- n- oder iso-Alkylgruppe steht,
R⁷ für eine lineare oder verzweigte C₁-C₃₀-Alkylgruppe oder für eine lineare oder verzweigte C₂-C₃₀-Alkenylgruppe, für eine Cycloalkylgruppe mit 5 bis 9 Kohlenstoffatomen, für eine C₆-C₃₀-Arylgruppe oder für eine C₆-C₃₀-Arylalkygruppe steht, und
Polyfunktionelle Einheit für eine Einheit mit 3 bis 6 zur Veresterungsreaktion befähigten funktionellen Gruppen steht.

## Claims

1. A washing or cleaning agent which consists of washing or cleaning agent ingredients which are particulate or formulated in particulate form and contains a first kind of particles which have a form factor of at least 0.80, and a second kind of particles which have a form factor of below 0.80 and are produced from a polyester with a soil detachment capacity.

2. An agent according to claim 1, **characterised in that** the first kind of particles has a form factor of at least 0.83, in particular at least 0.85, preferably at least 0.90, more preferably at least 0.92 and particularly preferably at least 0.95.

3. An agent according to claim 1 or claim 2, **characterised in that**, in the particles of the first kind, the ratio of d₅₀ to d₉₀ amounts to at least 0.60, in particular at least 0.65, preferably at least 0.70 and particularly preferably 0.76 to 0.99.

4. An agent according to any one of claims 1 to 3, **characterised in that** the second kind of particles has a form factor of at most 0.79, 0.78, 0.77, 0.76, 0.75 or 0.74.

5. An agent according to any one of claims 1 to 4, **characterised in that** the value for the form factor of the particles of the second kind is 0.02, 0.03, 0.04, 0.05, 0.06, 0.07, 0.08, 0.09, 0.10, 0.11, 0.12, 0.13, 0.14, 0.15, 0.16, 0.17, 0.18, 0.19, 0.20, 0.21, 0.22, 0.23, 0.24, 0.25 or 0.26 below the value for the form factor of the particles of the first kind.

6. An agent according to any one of claims 1 to 5, **characterised in that** the d₅₀ value of both the particles of the first kind and the particles of the second kind is in the range from 0.4 mm to 2 mm, in particular from 0.8 mm to 1.8 mm.

7. An agent according to any one of claims 1 to 6, **characterised in that** the d₅₀ value for the particles of second kind is at least 0.05 mm, in particular 0.1 mm to 0.3 mm, greater than that of the particles of the first kind.

8. An agent according to any one of claims 1 to 7, **characterised in that** less than half, in particular 1 wt.% to 45 wt.%, particularly preferably 1 wt.% to 10 wt.% and for example 1 wt.% to 5 wt.% of said agent consists of particles of the second kind and the remainder to 100 wt.% consists of particles of the first kind.

9. An agent according to any one of claims 1 to 8, **characterised in that** the particles of the first kind are white or not coloured, and the particles of the second kind are coloured with a colour other than white.

10. An agent according to any one of claims 1 to 9, **characterised in that** the particles of the second kind are translucent.

11. An agent according to claim 10, **characterised in that** the particles of the second kind exhibit at least 1%, in particular at least 5% and particularly preferably at least 10% greater transmission than the particles of the first kind.

12. An agent according to any one of claims 1 to 11, **characterised in that** the washing agent ingredient constituting the particles of the second kind is a polyester with a soil detachment capacity consisting of the structural units I to III or I to IV,
-[(OCHR¹-CHR²)ₐ-O-OC-Ph-CO-]_{d} (I)
-[(OCHR³-CHR⁴)_{b}-O-OC-sPh-CO-]ₑ (II)
-[(OCHR⁵-CHR⁶)_{c}-OR⁷]_{f} (III)
-[polyfunctional unit]g (IV)
in which
a, b and c mutually independently in each case denote a number from 1 to 200,
d, e and f mutually independently in each case denote a number from 1 to 50,
g denotes a number from 0 to 5,
Ph denotes a 1,4-phenylene residue,
sPh denotes a 1,3-phenylene residue substituted in position 5 with an - SO₃-Me group,
Me denotes Li, Na, K, Mg/2, Ca/2, Al/3, ammonium, mono-, di-, tri- or tetra-alkylammonium, wherein the alkyl residues of the ammonium ions are C₁-C₂₂ alkyl or C₂-C₁₀ hydroxyalkyl residues or any desired mixtures thereof,
R¹, R², R³, R⁴, R⁵ and R⁶ mutually independently in each case denote hydrogen or a C₁-C₁₈ n- or iso-alkyl group,
R⁷ denotes a linear or branched C₁-C₃₀ alkyl group or a linear or branched C₂-C₃₀ alkenyl group, a cycloalkyl group with 5 to 9 carbon atoms, a C₆-C₃₀ aryl group or a C₆-C₃₀ arylalkyl group, and polyfunctional unit denotes a unit with 3 to 6 functional groups capable of an esterification reaction.

## Revendications

1. Agent de lavage ou de nettoyage constitué par des constituants de lavage ou de nettoyage sous forme particulaire, respectivement confectionnés pour leur conférer une forme particulaire, contenant un premier type de particules qui présentent un facteur de forme d'au moins 0,80 et un deuxième type de particules qui présentent un facteur de forme inférieur à 0,80 et réalisées à partir d'un polyester conférant un pouvoir d'élimination des salissures.

2. Agent selon la revendication 1, **caractérisé en ce que** le premier type de particules présente un facteur de forme d'au moins 0,83, en particulier d'au moins 0,85, de préférence d'au moins 0,90, de manière plus préférée d'au moins 0,92 et de manière particulièrement préférée d'au moins 0,95.

3. Agent selon la revendication 1 ou 2, **caractérisé en ce que**, dans les particules du premier type, le rapport d50 à d90 s'élève à au moins 0,60, en particulier à au moins 0,65, de préférence à au moins 0,70 et de manière particulièrement préférée de 0,76 à 0,99.

4. Agent selon l'une quelconque des revendications 1 à 3, **caractérisé en ce que** le deuxième type de particules présente un facteur de forme s'élevant au maximum à 0,79, 0,78, 0,77, 0,76, 0,75 ou 0,74.

5. Agent selon l'une quelconque des revendications 1 à 4, **caractérisé en ce que** la valeur pour le facteur de forme des particules du deuxième type est inférieure à la valeur pour le facteur de forme des particules du premier type à concurrence de 0,02, 0,03, 0,04, 0,05, 0,06, 0,07, 0,08, 0,09, 0,10, 0,11, 0,12, 0,13, 0,14, 0,15, 0,16, 0,17, 0,18, 0,19, 0,20, 0,21, 0,22, 0,23, 0,24, 0,25 ou 0,26.

6. Agent selon l'une quelconque des revendications 1 à 5, **caractérisé en ce que** la valeur d50 aussi bien des particules du premier type que des particules du deuxième type se situe dans la plage de 0,4 mm à 2 mm, en particulier de 0,8 mm à 1,8 mm.

7. Agent selon l'une quelconque des revendications 1 à 6, **caractérisé en ce que** la valeur d50 pour les particules du deuxième type est supérieure à celle des particules du premier type à concurrence d'au moins 0,05 mm, en particulier à concurrence de 0,1 mm à 0,3 mm.

8. Agent selon l'une quelconque des revendications 1 à 7, **caractérisé en ce qu'**il est constitué, à concurrence de moins de la moitié, en particulier à concurrence de 1 % en poids à 45 % en poids, de manière particulièrement préférée à concurrence de 1 % en poids à 10 % en poids, et par exemple à concurrence de 1 % en poids à 5 % en poids par le deuxième type de particules, le reste pour obtenir 100 % en poids étant constitué par des particules du premier type.

9. Agent selon l'une quelconque des revendications 1 à 8, **caractérisé en ce que** les particules du premier type sont de couleur blanche ou ne sont pas colorées et les particules de deuxième type sont colorées avec une couleur non blanche.

10. Agent selon l'une quelconque des revendications 1 à 9, **caractérisé en ce que** les particules du deuxième type sont translucides.

11. Agent selon la revendication 10, **caractérisé en ce que** les particules du deuxième type présentent une transmission supérieure à concurrence d'au moins 1 %, en particulier à concurrence d'au moins 5 % et de manière particulièrement préférée à concurrence d'au moins 10 % à celle des particules du premier type.

12. Agent selon l'une quelconque des revendications 1 à 11, **caractérisé en ce que** le constituant d'agent de lavage qui représente les particules du deuxième type est un polyester conférant un pouvoir d'élimination des salissures constitué par les unités de structure I à III ou I à IV,
-[(OCHR¹-CHR²)ₐ-O-OC-Ph-CO]_{d} (I)
-[(OCHR³-CHR⁴)_{b}-O-OC-sPh-CO]ₑ (II)
-[(OCHR⁵-CHR⁶)_{c}-OR⁷]_{f} (III)
-[unité polyfonctionnelle-]_{g} (IV)
dans lesquelles
a, b et c, indépendamment l'un de l'autre, représentent respectivement un nombre de 1 à 200 ;
d, e et f, indépendamment l'un de l'autre, représentent respectivement un nombre de 1 à 50 ;
g représente un nombre de 0 à 5 ;
Ph représente un radical 1,4-phénylène ;
sPh représente un radical 1,3-phénylène substitué en position 5 avec un groupe -SO₃Me ;
Me représente Li, Na, K, Mg/2, Ca/2, Al/3, l'ammonium, un monoalkylammonium, un dialkylammonium, un trialkylammonium, un tétraalkylammonium, dans lequel, en ce qui concerne les radicaux alkyle des ions d'ammonium sont des radicaux alkyle en C₁-C₂₂ ou de radicaux hydroxyalkyle en C₂-C₁₀, ou de l'un quelconque de leurs mélanges, R¹, R², R³, R⁴, R⁵ et R⁶ représentent, indépendamment l'un de l'autre, respectivement un atome d'hydrogène ou un groupe n- ou iso-alkyle en C₁-C₁₈;
R⁷ représente un groupe alkyle en C₁-C₃₀ linéaire ou ramifié ou un groupe alcényle en C₂-C₃₀ linéaire ou ramifié, un groupe cycloalkyle contenant de 5 à 9 atomes de carbone, un groupe aryle en C₆-C₃₀ ou un groupe arylalkyle en C₆-C₃₀ ; et
l'unité polyfonctionnelle représente une unité comprenant de 3 à 6 groupes fonctionnels aptes à une réaction d'estérification.
